# EUROPÄISCHE PATENTSCHRIFT

(11) **EP 2 488 762 B1**
(45) Veröffentlichungstag und Bekanntmachung des Hinweises auf die Patenterteilung: **21.09.2016**
(21) Anmeldenummer: 10750058.9
(22) Anmeldetag: 26.08.2010
(51) Int. Cl.: F15B 1/20, F15B 1/22

(54) **HYDROPNEUMATISCHER DRUCKSPEICHER**
HYDROPNEUMATIC PRESSURE ACCUMULATOR
ACCUMULATEUR DE PRESSION HYDROPNEUMATIQUE

(30) Priorität: 16.10.2009 DE 102009049547
(43) Veröffentlichungstag der Anmeldung: 22.08.2012
(73) Patentinhaber: HYDAC TECHNOLOGY GMBH, 66280 Sulzbach/Saar (DE)
(72) Erfinder: LANGE, Norbert, 66113 Saarbrücken (DE); WEBER, Norbert, 66280 Sulzbach/Saar (DE)
(74) Vertreter: Bartels, Martin Erich Arthur
(86) Internationale Anmeldenummer: PCT/EP2010/005239
(87) Internationale Veröffentlichungsnummer: WO 2011/044968

(56) Entgegenhaltungen:
- EP-A2- 1 052 412
- GB-A- 604 731
- US-A- 2 604 118

## Beschreibung

Die Erfindung bezieht sich auf einen hydropneumatischen Druckspeicher mit den Merkmalen im Oberbegriff von Anspruch 1.

Bei derartigen Membranspeichern ist der gasseitige Arbeitsraum meist mit einem unter einem hohen Vorspanndruck stehenden Arbeitsgas, insbesondere N₂, vorgefüllt, wobei es sich um Vorspanndrücke in der Größenordnung von 100 bar handeln kann. Wenn im Betrieb an der einen Ölanschluss aufweisenden Gehäuseöffnung ein Hydrauliksystem angeschlossen ist und der Druck des Hydrauliköls des angeschlossenen Hydrosystems im Bereich des vorgesehenen Betriebsdruckes liegt, ist die flexible Membran im Bereich des den Öldruck führenden Fluidraumes so weit von der Innenwand des Speichergehäuses abgehoben, dass die Volumenverringerung, die sich durch das Abwölben der Membran von der fluidseitigen Innenwand des Speichergehäuses ergibt, den ursprünglichen Vorfülldruck po auf einen Druck p₁ (momentaner Arbeitsdruck) anhebt, wobei Druckgleichgewicht an der Membran herrscht.

Wenn an der Gehäuseöffnung kein oder nur geringer Fluiddruck herrscht, wenn beispielsweise noch kein Hydrosystem am Ölanschluss angeschlossen ist oder das Hydrosystem drucklos ist, dann liegt die Membran unter der Wirkung des Vorfülldruckes po an der Innenwand des Fluidraumes an, wobei der an die Gehäuseöffnung heran bewegte Flächenabschnitt mit dem daran befindlichen Ventilkörper der Ventilanordnung die Gehäuseöffnung verschließt.

Der Verschluss der Gehäuseöffnung ist insofern vorteilhaft, als der Membranspeicher vor Einbau in eine betreffende Hydroanlage und nachdem im Gasraum der gewünschte Vollfülldruck po aufgebaut worden ist, keine offene Gehäuseöffnung aufweist, weil die den Ölanschluss bildende Öffnung durch die Membran geschlossen ist. Der vorgefüllte Speicher kann daher gehandhabt, gelagert und transportiert werden, ohne dass zu befürchten ist, dass durch die den Ölanschluss bildende Gehäuseöffnung Verunreinigungen oder Fremdkörper eintreten könnten.

Andererseits können sich während des Betriebes des in eine Hydroanlage eingebauten Speichers Probleme aufgrund des Vorhandenseins des durch die Ventilanordnung bewirkten Verschlusses der Gehäuseöffnung ergeben. Wenn es im Betrieb beispielsweise zu einem verhältnismäßig plötzlichen Abfall des Druckes am Ölanschluss kommen sollte und dies aufgrund der Flexibilität der Membran zu einem schnellen Schließvorgang führt, weil sich der Ventilkörper schlagartig an die Gehäuseöffnung bewegt, dann kann es zur Bildung so genannter "Öltaschen" kommen, wobei in von der Gehäuseöffnung entfernteren Wandbereichen ein Restvolumen des Hydrauliköls im Fluidraum zurückbleibt. Mit anderen Worten gesagt, ist in diesem Fall die Membran im Bereich von Öltaschen an der Innenwand des Speichergehäuses nicht vollflächig anliegend, sondern dem Volumen der Öltaschen entsprechend leicht abgehoben, wodurch sich eine entsprechende Volumenverkleinerung des Gasraumes gegenüber dessen durch die Geometrie des Speichergehäuses bestimmten Größtvolumen ergibt. Infolgedessen entspricht der Gasvorspanndruck im Gasraum, obwohl kein Fluiddruck am Ölanschluss ansteht, nicht dem vorgegebenen Wert po, sondern einem höheren Gasvorspanndruck. Dadurch steigt auch der Ansprechdruck des Speichers an, d. h. der Öffnungsdruck p₁ steigt an. Somit kann es bei mehrmaligem schnellen Entleeren und Füllen zu einem "Aufpumpen" des Speichers mit ansteigendem p₁ kommen. Wenn nun Prüfvorgänge auf der Gasseite vorgenommen werden, wie sie durch die Systemsteuerungen bei Hydroanlagen vorgesehen sind, so wird bei einer Kontrolle, ob der Vorfülldruck dem Wert po entspricht, irrtümlicher Weise ein zu hoher Gasvorspanndruck erkannt, der vom System gegebenenfalls irrtümlicher Weise korrigiert wird.

Um hier Abhilfe zu schaffen, d. h. die Gefahr zu vermeiden, dass trotz des Vorhandenseins einer an der ölseitigen Gehäuseöffnung befindlichen Ventilanordnung es bei fehlendem Fluiddruck zu unterschiedlichen, bei Prüfvorgängen möglicher Weise irreführenden Gasvorspanndrücken im Gasraum kommen kann, ist es ausweislich dem Dokument DE 20 2007 008 175 bereits bekannt, bei einem Druckspeicher der eingangs genannten Art die Ventilanordnung so auszubilden, dass eine bei der Schließstellung einen begrenzten Durchstrom durch die Gehäuseöffnung ermöglichende Bypassanordnung gebildet ist. Bei der bekannten Lösung ist die Bypassanordnung dadurch gebildet, dass an dem als Ventilsitz für den Ventilkörper dienenden Rand der Gehäuseöffnung des Speichergehäuses Nuten vorgesehen sind, die in den die Ventilsitzfläche bildenden Rand der Gehäuseöffnung des Speichergehäuses eingearbeitet sind. Die Ausbildung der Nuten bedingt einen erhöhten Fertigungsaufwand bei der Herstellung des Gehäuses. Zudem besteht die Gefahr, dass bei entsprechender Nachgiebigkeit des für den Ventilkörper vorgesehenen Werkstoffes Material des Ventilkörpers in die Nuten eingedrückt wird, was einen dichten Verschluss der Ventilanordnung zur Folge hätte und die Bypassanordnung unwirksam machen würde.

Neben den genannten Membranspeichern sind im Stand der Technik auch hydropneumatische Druckspeicher in Form von Balgspeichern bekannt. Bei den genannten Balgspeichern erstreckt sich innerhalb des Speichergehäuses ein in Längsrichtung gesehen ausziehbarer Faltenbalg, der an seinem einen freien Ende regelmäßig mit der Innenseite des Speichergehäuses verbunden ist und an seinem anderen freien Ende in der Regel ein plattenartiges Ventilschließglied aufweist, mit dem der Ölfluidanschluß des Speichergehäuses verschlossen, aber auch freigegeben werden kann. Im Inneren des Faltenbalges ist dann vergleichbar der Membranspeicherlösung regelmäßig ein Arbeitsgas, insbesondere in Form von Stickstoffgas, angeordnet. Ein Vertreter der dahingehenden Balgspeicherlösungen ist in der EP 1 052 412 A2 aufgezeigt, wobei an der Unterseite des plattenförmigen Ventilschließgliedes zur Fluideinlaßöffnung des Speichergehäuses vorstehend ein ringförmiger Elastomer-Dichtrand vorsteht, der der besseren Anschlagdämpfung wegen einzelne ringsegmentartige Vorsprünge aufweist, die jedoch in ihrer Gesamtausdehnung in der die Fluideinlaßöffnung absperrenden Schließstellung diese allseitig und vollständig umfassen. Die eingangs erwähnte vorteilhafte "Bypassanordnung" ist mit der dahingehend bekannten Faltenbalgspeicherlösung nicht erreicht.

Ein gattungsgemäßer hydropneumatischer Druckspeicher ist in der GB 604 731 A aufgezeigt. Die bekannte Lösung weist eine Ventilanordnung auf, die einen an einem Flächenabschnitt der Membran angreifenden Ventilkörper besitzt, der bei Annäherung an einen an der Gehäuseöffnung befindlichen Ventilsitz, die Ventilanordnung in die Schließstellung überführt, mit einer bei dieser Schließstellung einen begrenzten Durchstrom durch die Gehäuseöffnung ermöglichenden Bypassanordnung, die an ihrer dem Ventilsitz zugewandten Fläche einen Abstandhalter aufweist, der gegenüber dem Ventilsitz den Durchstrom ermöglicht. Bei der bekannten Lösung ist der Ventilkörper in Form zweier scheibenförmiger Platten ausgebildet, die zwischen sich einen Klemmsitz für die Aufnahme des Membran-Flächenabschnittes aufweisen und die gegeneinander mittels einer Festlegeschraube klemmbar sind. Diese bekannte Klemmsitzlösung für die Membran baut kompliziert auf und was das Betriebsverhalten anbelangt, lässt die bekannte Lösung noch Wünsche offen.

Ausgehend von diesem Stand der Technik stellt sich die Erfindung die Aufgabe, einen Druckspeicher der betrachteten Art zur Verfügung zu stellen, der sich sowohl durch eine besonders einfache Bauweise als auch ein besonders gutes Betriebsverhalten auszeichnet.

Bei einem hydropneumatischen Druckspeicher der eingangs genannten Art ist diese Aufgabe erfindungsgemäß dadurch gelöst, dass der Ventilkörper derart gestaltet ist, dass er an einem die dem Ventilsitz zugewandte Fläche begrenzenden Rand ein aus der Ebene dieser Fläche geringfügig vorspringende Kante aufweist.

Dadurch ist, ohne dass eine Modifizierung des Speichergehäuses erforderlich wäre, lediglich durch die Formgebung des Ventilkörpers eine das sichere Abfließen des gesamten Ölinhaltes des Ölraumes sicherstellende Bypassanordnung realisiert. Eine derartige Bauweise ermöglicht eine besonders rationelle Herstellung des Druckspeichers.

Bei vorteilhaften Ausführungsbeispielen können an der dem Ventilsitz zugewandten Fläche des Ventilkörpers zumindest zwei Vorsprünge vorgesehen sein, zwischen denen sich ein den Durchstrom ermöglichender Zwischenraum befindet.

In besonders vorteilhafter Weise kann die Anordnung hierbei so getroffen sein, dass mehrere Vorsprünge an der Fläche des Ventilkörpers in regelmäßiger Lageanordnung verteilt angeordnet sind. Dadurch bilden die Vorsprünge Abstandhalter, die den Ventilkörper kippsicher an der Ventilsitzfläche abstützen.

Bei besonders vorteilhaften Ausführungsbeispielen, bei denen die Fläche des Ventilkörpers kreisrund ist, können die Vorsprünge entlang einer konzentrischen Kreislinie angeordnet sein, die in geringem Abstand vom Umfangsrand der Fläche verläuft, wobei die Vorsprünge durch einen geschlitzten Ringkörper gebildet sein können.

Bei einer derartigen Gestaltung kann der geschlitzte Ringkörper vier gleiche Teilringsegmente aufweisen, zwischen denen Zwischenräume mit einer Länge vorhanden sind, die kleiner ist als die halbe Umfangslänge der Teilringsegmente. Dadurch ergibt sich ein günstiges Durchströmverhalten trotz ausreichender Standfestigkeit der als Abstandhalter dienenden Vorsprünge.

Diese können, ausgehend von ihrer Basis an der Fläche des Ventilkörpers bis zu ihrem freien Ende hin, eine Verjüngung aufweisen.

Gegenstand der Erfindung ist auch ein Verfahren zum Herstellen eines hydropneumatischen Druckspeichers nach dem Oberbegriff des Anspruches 1, wobei das Verfahren die im Patentanspruch 9 angegebenen Verfahrensschritte und Verfahrensmerkmale aufweist.

Nachstehend ist die Erfindung anhand der Zeichnung im Einzelnen erläutert. Es zeigen:
- Fig. 1: einen Längsschnitt durch ein Ausführungsbeispiel des erfindungsgemäßen Hydrospeichers;
- Fig. 2: eine gegenüber einer praktischen Ausführungsform vergrößert dargestellte perspektivische Schrägansicht des Ventilkörpers der Ventilanordnung des Ausführungsbeispieles;
- Fig. 3: eine im Maßstab von Fig. 2 gezeichnete Draufsicht des Ventilkörpers;
- Fig. 4: eine Schnittdarstellung des Ventilkörpers entsprechend der Schnittlinie IV-IV von Fig. 3;
- Fig. 5: eine gegenüber Fig. 1 vergrößert und abgebrochen gezeichnete Teilschnittdarstellung lediglich des Bereichs der Gehäuseöffnung und der damit zusammenwirkenden Ventilanordnung des Ausführungsbeispieles des Druckspeichers; und
- Fig. 6: eine unvollständig gezeichnete Schnittdarstellung eines Formteiles einer Spritzform zur Formgebung der Membran zur Herstellung des Druckspeichers unter Benutzung des erfindungsgemäßen Verfahrens.

Bei dem in der Zeichnung dargestellten Hydrospeicher handelt es sich um einen sogenannten Membranspeicher mit einer in einem als Ganzes mit 1 bezeichneten Speichergehäuse angeordneten Trennwand in Form einer elastischen Membran 3. Die Membran 3 trennt das Gehäuse 1 in seinem Inneren in einen Fluidraum 5 und einen Gasraum 7. Das Gehäuse 1 besteht, in Blickrichtung auf Fig. 1 gesehen, aus einer oberen Gehäuseschale 9 und einer unteren Gehäuseschale 11, die jeweils eine kreisrunde Schalenform mit näherungsweise halbkugelförmig gewölbter Innenwand aufweisen. An dem dem Fluidraum 5 entgegengesetzten Ende des Speichergehäuses 1, also dem dem Gasraum 7 zugehörigen Ende, befindet sich ein Gasanschluss 13, über den der Gasraum 7 mit einem Arbeitsgas, insbesondere N₂-Gas, vorfüllbar ist. Das dem Fluidraum 5 zugeordnete Ende weist eine in den Fluidraum 5 mündende Gehäuseöffnung 15 auf, an der ein Ölanschluss 17 außenseitig angebracht ist, über den der Speicher an einem (nicht dargestellten) Hydrauliksystem anschließbar ist.

Obere Gehäuseschale 9 und andere Gehäuseschale 11, die längs einer Nahtstelle 19 aneinander stoßen, sind mittels eines Elektronenstrahlschweißverfahrens miteinander verbunden. Im Bereich der Nahtstelle 19 ist an der Innenwand ein Befestigungsring 21 festgelegt, der den Träger für die Membran 3 bildet, die mit einem verdickten, umfänglichen Randwulst 23 in einer Ringnut 25 des Befestigungsringes 21 sitzt. Dieser ist über ein Dichtelement 27 an der Innenwand des Gehäuses 1 abgedichtet.

Die Fig. 1 zeigt den Membranspeicher in einem Betriebszustand, bei dem sich die Membran 3 in einer Zwischenstellung befindet, bei der an beiden Seiten in die Membran 3 Druckgleichgewicht herrscht, weil das am Ölanschluss 17 angeschlossene, jedoch nicht dargestellte Hydrauliksystem im Fluidraum 5 einen Fluiddruck erzeugt, der dem im Gasraum 7 herrschenden Druck entspricht. Bei Zuständen, bei denen im Ölraum 5 nur ein geringer Öldruck herrscht oder dieser fehlt, bewegt sich die Membran 3, bei Blickrichtung entsprechend der Fig. 1, nach unten und legt sich an die Innenseite der unteren Gehäuseschale 11 an, wobei die Membran 3 mit einem an ihrem zentralen Flächenbereich befindlichen Ventilkörper 29 einen Ventilsitz 33 am Rand 31 der Gehäuseöffnung 15 überdeckt. Bei diesem Betriebszustand, der dem kleinsten Volumen des Ölraumes 5 und dem größten Volumen des Fluidraumes 7 entspricht, herrscht im Fluidraum 7 der Vorfülldruck po. Dessen Größe ist einsatzspezifisch gewählt und stellt den Vorfülldruck dar, der als Voreinstellung des Hydrospeichers, während der Fluidraum 5 drucklos ist, im Gasraum 7 aufgebaut wird. Bei laufendem Betrieb wird in zweckmäßiger Weise eine Prüfung dahingehend durchgeführt, ob der Vorfülldruck po unverändert ist und dementsprechend der Speicher ein unverändertes Betriebsverhalten besitzt.

Wenn es im Betrieb zu einem sehr raschen und schlagartigen Abfall des Druckes im Fluidraum 5 kommt, bewegt sich die Membran 3 schlagartig in Richtung auf die Gehäuseöffnung 15, wobei der Ventilkörper 29 am Ventilsitz 33 anliegt. Somit bildet der Ventilkörper 29 Bestandteil einer Ventilanordnung.

Um die Gefahr zu vermeiden, dass bei entsprechend rascher oder schlagartiger Bewegung der Membran 3 die Gehäuseöffnung 15 geschlossen ist, bevor das gesamte Ölvolumen 5 ausgetreten ist, dass also keine Öltaschen durch verbleibende Restvolumina im Fluidraum 5 gebildet werden, ist der Ventilkörper 29, wie am besten den Fig. 2 bis 5 entnehmbar ist, so gestaltet, dass eine Bypassanordnung gebildet ist, die bei der Schließstellung der Ventilanordnung einen begrenzten Durchstrom durch die Gehäuseöffnung 15 ermöglicht, so dass jedes Restvolumen des Öls aus dem Fluidraum 5 abfließen kann. Um die Umgehung der Ventilanordnung zu ermöglichen, sind an der dem Ventilsitz 33 zugewandten Fläche 34 speziell ausgebildete, aus der Ebene der kreisrunden Fläche 34 vorstehende Vorsprünge vorgesehen, deren spezielle Formgebung am deutlichsten aus Fig. 2 und 3 entnehmbar ist. Diese Vorsprünge, die gegenüber dem Ventilsitz 33 Abstandhalter bilden, verhindern eine unmittelbare Anlage der Fläche 34 des Ventilkörpers 29 am Ventilsitz 33. Wie die Fig. 2 und 3 am deutlichsten zeigen, sind die Vorsprünge durch Teilringsegmente 37 eines geschlitzten Ringkörpers gebildet, der sich entlang einer konzentrischen Kreislinie erstreckt, die dem Rand 39 des kreisrunden Ventilkörpers 29 benachbart ist. Zwischen den Teilringsegmenten 37, die jeweils die gleiche Länge besitzen, befinden sich jeweils Zwischenräume 41, die ebenfalls die gleiche Länge besitzen, so dass die Vorsprünge in regelmäßiger Lageanordnung an der Fläche 34 angeordnet sind. Bei in der Schließstellung befindlicher Ventilanordnung, wie sie in der Fig. 5 dargestellt ist, bilden die Zwischenräume 41 jeweils Fluidwege für einen begrenzten Durchstrom zwischen Fluidraum 5 und Gehäuseöffnung 15.

Wie den Fig. 2 bis 4 ebenfalls entnehmbar ist, haben die Teilringsegmente 37, ausgehend von ihrer Basis an der Fläche 34 zum freien Ende hin, eine verjüngte Form, die dadurch gebildet ist, dass sie an ihrer radial außenliegenden Seite durch eine koaxiale Zylinderfläche 43 (siehe Fig. 2 und 4) und an der Innenseite durch eine Kegelfläche 45 begrenzt sind, die durch eine schmale, zur Fläche 34 des Ventilkörpers 29 parallele Endfläche 47 verbunden sind. Bei dem in der Zeichnung gezeigten Ausführungsbeispiel ist die Länge der Zwischenräume 41 jeweils geringer als die halbe Umfängslänge der Teilringsegmente 37.

Beim gezeigten Ausführungsbeispiel sind durch Teilringsegmente 37 gebildete Vorsprünge in regelmäßiger Lageanordnung an der Fläche 34 vorgesehen, deren Zwischenräume 41 die Pfade zur Durchströmung bilden. Es versteht sich, dass Abstandhalter anderer Formgebung und Lageanordnung vorgesehen sein könnten, ebenso wie ein einzelner, (nicht dargestellter) einteiliger Vorsprung, wobei in letztgenanntem Falle Durchbrüche oder Ausnehmungen im Vorsprung den Fluidweg für das Durchströmen der Ventilanordnung bilden könnten.

Wie Fig. 1 und deutlicher Fig. 5 zu entnehmen ist, kann der Ventilkörper 29 so gestaltet sein, dass er an dem die Fläche 34 begrenzten Rand 39 eine aus der Ebene der Fläche 34 geringfügig vorspringende Kante 51 aufweist. Die Benutzung eines Ventilkörpers 29 mit einer derartigen, randseitigen Kante 51 ermöglicht die Herstellung des Druckspeichers nach einem besonders vorteilhaften Herstellverfahren. Wird, wie in Fig. 6 lediglich schematisiert angedeutet ist, bei der Herstellung der Membran 3 mit darin eingeformten Ventilkörper 29 so vorgegangen, dass der mit der Kante 51 versehene Ventilkörper 29 in eine Spritzform eingelegt wird, von der in Fig. 6 lediglich ein Formteil 53 schematisiert angedeutet ist, und wird sodann die Membran 3 durch Einspritzen eines Elastomers gebildet, wobei der Ventilkörper 29 eingeformt wird, dann bildet die Kante 51 durch Anlage an der Wand des Formteiles 53 eine Abdichtkante, die wirksam verhindert, dass Elastomer unkontrolliert unter die Fläche 34 des Ventilkörpers 29 gelangt.

## Patentansprüche

1. Hydropneumatischer Druckspeicher mit einem in einem Speichergehäuse (1) angeordneten, bewegbaren Trennelement, das einen ersten Arbeitsraum, vorzugsweise einen Gasraum (7), von einem Fluidraum (5) als zweitem Arbeitsraum separiert und durch eine Membran (3) aus einem flexiblen Werkstoff, insbesondere einem Elastomer, gebildet ist, wobei sich am Speichergehäuse (1) eine einen Zugang zum Fluidraum (5) bildende Gehäuseöffnung (15) befindet, deren Durchgang durch eine in eine Freigabestellung und eine Schließstellung überführbare Ventilanordnung steuerbar ist, die einen an einem Flächenabschnitt der Membran (3) befindlichen Ventilkörper (29) besitzt, der bei Annäherung an einen an der Gehäuseöffnung (15) befindlichen Ventilsitz (33) die Ventilanordnung in die Schließstellung überführt, wobei die Ventilanordnung eine bei der Schließstellung einen begrenzten Durchstrom durch die Gehäuseöffnung ermöglichende Bypassanordnung aufweist, wobei der Ventilkörper (29) zur Bildung der Bypassanordnung an seiner dem Ventilsitz (33) zugewandten Fläche (34) zumindest einen Vorsprung (37) aufweist, der gegenüber dem Ventilsitz (33) einen den Durchstrom ermöglichenden Abstandhalter bildet, **dadurch gekennzeichnet, dass** der Ventilkörper (29) derart gestaltet ist, dass er an einem die dem Ventilsitz (33) zugewandte Fläche (34) begrenzenden Rand (39) ein aus der Ebene dieser Fläche (34) geringfügig vorspringende Kante (51) aufweist.

2. Hydropneumatischer Druckspeicher nach Anspruch 1, **dadurch gekennzeichnet, dass** an der dem Ventilsitz (33) zugewandten Fläche (34) des Ventilkörpers (29) zumindest zwei Vorsprünge (37) vorgesehen sind, zwischen denen sich ein den Durchstrom ermöglichender Zwischenraum (41) befindet.

3. Hydropneumatischer Druckspeicher nach einem der vorhergehenden Ansprüche, **dadurch gekennzeichnet, dass** mehrere Vorsprünge (37) an der Fläche (34) des Ventilkörpers (29) in regelmäßiger Lageanordnung verteilt angeordnet sind.

4. Hydropneumatischer Druckspeicher nach einem der vorhergehenden Ansprüche, **dadurch gekennzeichnet, dass** die Fläche (34) des Ventilkörpers (29) kreisrund ist und dass die Vorsprünge (37) entlang einer konzentrischen Kreislinie angeordnet sind, die in geringem Abstand vom Umfangsrand der Fläche (34) verläuft.

5. Hydropneumatischer Druckspeicher nach einem der vorhergehenden Ansprüche, **dadurch gekennzeichnet, dass** die Vorsprünge durch einen geschlitzten Ringkörper (37) gebildet sind.

6. Hydropneumatischer Druckspeicher nach einem der vorhergehenden Ansprüche, **dadurch gekennzeichnet, dass** der geschlitzte Ringkörper vier gleiche Teilringsegmente (37) aufweist, zwischen denen Zwischenräume (41) mit einer Länge vorhanden sind, die kleiner ist als die halbe Umfangslänge der Teilringsegmente (37).

7. Hydropneumatischer Druckspeicher nach einem der vorhergehenden Ansprüche, **dadurch gekennzeichnet, dass** die jeweiligen Vorsprünge (37), ausgehend von ihrer Basis an der Fläche (34) des Ventilkörpers (29) bis zu ihrem freien Ende (47) hin, eine Verjüngung aufweisen.

8. Hydropneumatischer Druckspeicher nach einem der vorhergehenden Ansprüche, **dadurch gekennzeichnet, dass** die durch einen geschlitzten Ringkörper (37) gebildeten Vorsprünge zur Verjüngung an ihrer einen Seite durch eine von der Fläche (34) des Ventilkörpers (29) ausgehende Kegelfläche (45) und an der anderen Seite durch eine Zylinderfläche (43) begrenzt sind, die durch eine schmale, zur Fläche (34) des Ventilkörpers (29) parallele Endfläche (47) verbunden sind.

9. Verfahren zum Herstellen eines hydropneumatischen Druckspeichers nach dem Oberbegriff des Anspruches 1, mit den Schritten:
a) Bereitstellen eines Ventilkörpers (29) mit zumindest einem an der dem Ventilsitz (33) zugewandten Fläche (34) befindlichen Vorsprung (37);
b) Einlegen des Ventilkörpers (29) in eine Spritzform (53) für die Ausbildung einer flexiblen, ein bewegbares Trennelement bildenden Membran (3) und
c) Einspritzen eines die Membran (3) bildenden Elastomers in der Weise, dass der Ventilkörper (29) unter Freilassung der dem Ventilsitz (33) zugewandten Fläche (34) in das Elastomer eingebunden wird,
**dadurch gekennzeichnet, dass** ein Ventilkörper (29) benutzt wird, der an dem die Fläche (34) begrenzenden Rand eine vorspringende Kante (51) aufweist, die eine mit der Wand der Spritzform (53) zusammenwirkende Abdichtung bildet.

## Claims

1. A hydropneumatic pressure accumulator comprising a movable separating element arranged in an accumulator housing (1), which separating element separates a first working chamber, preferably a gas chamber (7), from a fluid chamber (5) as a second working chamber and is formed by means of a membrane (3) made of a flexible material, in particular an elastomer, there being located on the accumulator housing (1) a housing opening (15) that forms an access to the fluid chamber (5), the passage of which housing opening can be controlled by means of a valve arrangement that can be transferred into a release position and a closed position and has a valve body (29) located on a surface section of the membrane (3), which valve body transfers the valve arrangement into the closed position when a valve seat (33) located on the housing opening (15) is approached, the valve arrangement having a bypass arrangement that enables a limited flow through the housing opening in the closed position, the valve body (29) having at least one projection (37) on its surface (34) facing the valve seat (33) in order to form the bypass arrangement, which projection forms a spacer that enables the flow-through with respect to the valve seat (33), **characterised in that** the valve body (29) is configured such that it has a border (51) projecting slightly out of the plane of this surface (34) at an edge (39) adjacent to the surface (34) facing the valve seat (33).

2. The hydropneumatic pressure accumulator according to Claim 1, **characterised in that** at least two projections (37) are provided on the surface (34) of the valve body (29) facing the valve seat (33), between which projections there is a space (41) that enables the flow-through.

3. The hydropneumatic pressure accumulator according to any of the preceding claims, **characterised in that** a number of projections (37) are arranged distributed in a regular positional arrangement on the surface (34) of the valve body (29).

4. The hydropneumatic pressure accumulator according to any of the preceding claims, **characterised in that** the surface (34) of the valve body (29) is circular, and that the projections (37) are arranged along a concentric circular line which runs a small distance away from the circumferential edge of the surface (34)

5. The hydropneumatic pressure accumulator according to any of the preceding claims, **characterised in that** the projections are formed by a slotted annular body (37).

6. The hydropneumatic pressure accumulator according to any of the preceding claims, **characterised in that** the slotted annular body has four identical part-ring segments (37) between which there are spaces (41) with a length that is smaller than half the circumference length of the part-ring segments (37).

7. The hydropneumatic pressure accumulator according to any of the preceding claims, **characterised in that** respective projections (37) have a taper passing from their base on the surface (34) of the valve body (29) to their free end (47).

8. The hydropneumatic pressure accumulator according to any of the preceding claims, **characterised in that** the projections formed by a slotted annular body (37) are delimited with respect to the taper on their one side by a conical surface (45) passing from the surface (34) of the valve body (29) and on the other side by a cylindrical surface (43) which are connected by a narrow end surface (47) parallel to the surface (34) of the valve body (29).

9. A method of producing a hydropneumatic pressure accumulator according to the preamble to Claim 1, comprising the steps of:
a) providing a valve body (29) with at least one projection (37) located on the surface (34) facing the valve seat (33);
b) inserting the valve body (29) into an injection die (53) in order to form a flexible membrane (3) forming a moveable separating element, and
c) injecting an elastomer forming the membrane (3) in such a way that the valve body (29) is incorporated into the elastomer by releasing the surface (34) facing the valve seat,
**characterised in that** a valve body (29) is used that has a projecting border (51) on the edge delimiting the surface (34), which border forms a seal co-operating with the wall of the injection die (53).

## Revendications

1. Accumulateur de pression hydropneumatique ayant un élément de séparation mobile, qui est disposé dans une enveloppe (1) d'accumulateur, qui sépare un premier espace de travail, de préférence un espace (7) pour du gaz, d'un espace (5) pour du fluide comme deuxième espace de travail, et qui est formé par une membrane (3) en un matériau souple, notamment en un élastomère, dans lequel il se trouve, sur l'enveloppe (1) de l'accumulateur, une ouverture (15) d'enveloppe qui forme un accès à l'espace (5) pour du fluide, et dont le passage peut être commandé par un dispositif de vanne, qui peut passer dans une position de dégagement et dans une position de fermeture et qui possède un obturateur (29) se trouvant sur un segment de surface de la membrane (3) qui, en se rapprochant du siège (33) de vanne se trouvant sur l'ouverture (15) de l'enveloppe, fait passer le dispositif de vanne en la position de fermeture, le dispositif de vanne ayant un agencement de dérivation permettant, en la position de fermeture, un passage limité dans l'ouverture de l'enveloppe, l'obturateur (29) ayant, pour former l'agencement de dérivation sur sa surface (34) tournée vers le siège (33) de vanne, au moins une saillie (37) qui forme par rapport au siège (33) de la vanne, un dispositif de maintien à distance permettant le passage, **caractérisé en ce que** l'obturateur (29) est conformé de manière à avoir, sur un bord (39) délimitant la surface (34) tournée vers le siège (33) de vanne, une arête (51) légèrement en saillie du plan de cette surface (34).

2. Accumulateur de pression hydropneumatique suivant la revendication 1, **caractérisé en ce qu'**il est prévu, sur la surface (34) tournée vers le siège (33) de la vanne de l'obturateur (29), au moins deux saillies (37) entre lesquelles se trouve un espace (41) intermédiaire permettant le passage.

3. Accumulateur de pression hydropneumatique suivant l'une des revendications précédentes, **caractérisé en ce que** plusieurs saillies (37) sont disposées d'une manière répartie régulièrement en position sur la surface (34) de l'obturateur (29).

4. Accumulateur de pression hydropneumatique suivant l'une des revendications précédentes, **caractérisé en ce que** sa surface (34) de l'obturateur (29) est circulaire et **en ce que** les saillies (37) sont disposées le long d'un cercle concentrique qui s'étend à une distance petite du bord périphérique de la surface (34).

5. Accumulateur de pression hydropneumatique suivant l'une des revendications précédentes, **caractérisé en ce que** les saillies sont formées par une pièce (37) annulaire fendue.

6. Accumulateur de pression hydropneumatique suivant l'une des revendications précédentes, **caractérisé en ce que** la pièce annulaire fendue a quatre sous-segments (37) annulaires pareils, entre lesquels il y a des espaces (41) intermédiaires d'une longueur qui est plus petite que la demi-longueur périphérique des sous-segments (37) annulaires.

7. Accumulateur de pression hydropneumatique suivant l'une des revendications précédentes, **caractérisé en ce que** les saillies (37) ont un rétrécissement partant de leur base sur la surface (34) de l'obturateur (29) jusqu'à leur extrémité (47) libre.

8. Accumulateur de pression hydropneumatique suivant l'une des revendications précédentes, **caractérisé en ce que** les saillies formées par une pièce (37) annulaire fendue, jusqu'au rétrécissement, sont d'un côté, délimitées par une surface (45) conique partant de la surface (34) de l'obturateur (29), et de l'autre côté par une surface (43) cylindrique, ces surfaces étant reliées par une surface (47) d'extrémité étroite, parallèle à la surface (34) de l'obturateur (29).

9. Procédé de fabrication d'un accumulateur de pression hydropneumatique suivant le préambule de la revendication 1, comprenant les stades :
a) on se procure un obturateur (29) ayant au moins une saillie (37) se trouvant sur la surface (34) tournée vers le siège (33) de la vanne ;
b) on introduit l'obturateur (29) dans un moule (53) d'injection pour former une membrane (3) souple formant un élément de séparation mobile, et
c) on injecte un élastomère formant la membrane (3) de manière à ce que l'obturateur (29) soit incorporé dans l'élastomère en laissant libre la surface (34) tournée vers le siège (33) de la vanne,
**caractérisé en ce qu'**on utilise un obturateur (29) qui a sur le bord délimitant la surface (34) une arête (51) en saillie qui forme une étanchéité coopérant avec la paroi du moule (53) d'injection.
